# EUROPÄISCHE PATENTSCHRIFT

(11) **EP 0 105 180 B1**
(45) Veröffentlichungstag und Bekanntmachung des Hinweises auf die Patenterteilung: **17.12.1986**
(21) Anmeldenummer: 83108406.6
(22) Anmeldetag: 26.08.1983
(51) Int. Cl.: A47C 1/032

(54) **Arbeits-Sitzmöbel**
Working-chair
Siège de travail

(30) Priorität: 03.09.1982 DE 3232771
(43) Veröffentlichungstag der Anmeldung: 11.04.1984
(73) Patentinhaber: Wilkhahn Wilkening + Hahne GmbH + Co., D-31848 Bad Münder (DE)
(72) Erfinder: Wiesmann, Herbert Ludwig, D-3250 Hameln 1 (DE); Suhr, Heinz Peter, D-3050 Wunstorf 2 (DE)
(74) Vertreter: Peerbooms, Rudolf, Dipl.-Phys.

## Beschreibung

Die Erfindung betrifft ein Arbeits-Sitzmöbel, mit einem Sitz, mit einer gelenkig oder flexibel mit dem Sitz verbundenen Rückenlehne, mit einer die Rückenlehne im Sinne einer Steilstellung belastenden Feder und mit einem Untergestell in weichem ein horizontales, vorderes Lagerrohr auf welchem der Sitz im Bereich seiner Vorderkante gelenkig abgestützt ist, und eine hintere, mit Abstand unterhalb des Sitzes liegende, horizontale Stützwelle gelagert sind, mit der mindestens ein die Rückenlehne etwa in Lendenhöhe gelenkig abstützender Stützhebel starr verbunden ist und die mindestens einen radial abragenden Nocken aufweist.

Derartige Arbeits-Sitzmöbel sind durch die DE-A-3 036 993 bekannt. Dort werden durch Gewichtsverlagerung die Sitzneigung und die Rückenneigung selbsttätig in einem bestimmten Verhältnis zueinander zwischen einer steilen Sitzhaltung und einer bequemen Rückwärtslage verändert. Im allgemeinen besteht aber auch der Wunsch, das Arbeits-Sitzmöbel in der steilen Sitzstellung arretieren zu können. Zu diesem Zweck sind bereits mit sogenannten Gasfedern ausgerüstete Arretiervorrichtungen bekannt, jedoch stellen Gasfedern ein verhältnismäßig störanfälliges Bauteil dar, das vom Benutzer im Schadensfall nicht ausgewechselt werden kann. Bei den ferner bekannten, rein mechanischen Arretiervorrichtungen wird ein stiftförmiges Arretierglied in eine entsprechende Arretieröffnung eingeführt, was mit einer lästigen Handhabung verbunden ist, zumal das Betätigungsglied im Sitzen oft nur bei verrenkter Körperhaltung gegriffen werden kann. Zudem sind die bekannten Arretiervorrichtungen oft sperrig, so daß sie das Erscheinungsbild des Sitzmöbels beeinträchtigen.

Der Erfindung liegt die Aufgabe zugrunde, das gattungsgemäße Arbeits-Sitzmöbel mit einer Arretiervorrichtung für die Sitz Rückenlehnen-Neigung zu versehen welche im Sitzen bequem greifbar ist und verdeckt innerhalb der ohnehin vorhandenen Stuhlmechanik untergebracht ist,, so daß sie das Erscheinungsbild des Sitzmöbels nicht beeinträchtigt.

Zur Lösung dieser Aufgabe ist erfindungsgemäß vorgesehen, daß am Untergestell ein Sperrhebel angelenkt ist, der durch ein Übertragungsglied an ein das vordere Lagerrohr durchsetzendes, durch einen Betätigungshebel drehbares Betätigungsrohr angelenkt und als Sperre in die Bewegungsbahn des Nockens schwenkbar ist. Infolgedessen ist es beim Arbeits-Sitzmöbel nach der Erfindung nunmehr möglich, das Betätigungsglied für die Arretiervorrichtung unterhalb der Sitzfläche und zwar nahe ihrer Vorderkante und nahe einer ihrer Seitenränder anzuordnen, so daß das Betätigungsglied sowohl bei aufrechter Sitzhaltung als auch bei rückwärts geneigter Sitzhaltung bequem' mit z. B. der linken Hand erreicht werden kann. Die Kraftübertragung erfolgt dann mittels des das ohnehin vorhandene vordere Lagerrohr umschließenden Betätigungsrohres, das somit optisch nicht bzw. kaum in Erscheinung tritt. Die weitere Kraftübertragung erfolgt über ein Übertragungsglied, das ebenso wie der Sperrhebel verhältnismäßig klein ausgebildet werden kann, so daß diese Teile mehr oder weniger verdeckt innerhalb des das vordere Lagerrohr und ihre hintere Stützwelle tragenden Teiles des Untergestelles untergebracht werden können.

Die Arretiervorrichtung nach der Erfindung ist mit besonderem Vorteil anwendbar bei einem Arbeits-Sitzmöbel, bei dem die Stützwelle zwei parallel nach unten abragende Nocken aufweist, die jeweils an den Gabelgelenkkopf einer von einer Schrauben druckfeder umschlossenen Steuerstange angelenkt sind. Bei einem solchen Arbeits-Sitzmöbel kann der Erfindung zufolge vorgesehen werden, daß der Sperrhebel mittig zwischen den beiden Schraubendruckfedern an einem kastenförmigen Gehäuseteil des Untergestelles gelagert ist gelenkköpfen ausgerichtete Sperrarme trägt, welche die fußseitige Abstützeinrichtung des Gehäuseteiles zwischen sich einfassen. Hierdurch wird eine besonders kompakte und völlig verdeckte Anordnung der Arretiereinrichtung ermöglicht, wobei zugleich eine symmetrische Kräfteverteilung sichergestellt werden kann.

Weitere Merkmale der Erfindung sind in den Unteransprüchen angegeben.

Die Erfindung wird im folgenden anhand zweier in der Zeichnung dargestellter Ausführungsbeispiele näher beschrieben. Es zeigen:
Fig. 1 in Seitenansicht ein als Arbeitsstuhl ausgebildetes Sitzmöbel in steiler Grundstellung,
Fig. 2 den Arbeitsstuhl nach Fig. 1 in zurückgeschwenkter Ruhestellung
Fig. 3 in einer Teilansicht, in Richtung des pfeiles in Fig. 1 gesehen, eine Einrichtung zur Arretierung des Stuhles in der Stellung nach Fig. 1
Fig. 4 eine Rastfeder zur Sicherung der beiden Endstellungen der Arretiereinrichtung,
Fig. 5 in einer stark vereinfachten Prinzipdarstellung die Arretiereinrichtung in einem Vertikalschnitt in der Darstellungsebene nach Fig. 1,
Fig. 6 und 7 ein zweites Ausführungsbeispiel des Arbeitsstuhles in zwei verschiedenen Stellungen,
Fig. 8 eine Detailansicht in Richtung des Pfeiles VIII in Fig. 6
   und
Fig. 9 einen Schnitt gemäß der Linie IX - IX in Fig. 8.

Das Sitzmöbel nach den Fig. 1 und 2 besitzt ein Untergestell 1, welches eine Säule und einen vom oberen, etwa unterhalb der Sitzmitte liegenden Säulenende nach vorne abragenden Tragarm in Form eines flachen, breiten Gehäuseteiles 2 aufweist, das an seinem vorderen Ende ein horizontales, vorderes Lagerrohr 3 trägt, auf welchem der Sitz 4 in seinem vorderen Bereich angelenkt ist. Am oberen Ende der Säule bzw. am hinteren Ende des Gehäuseteiles 2 ist im Abstand unterhalb des Sitzes 4 eine Stützwelle 5 drehbar gelagert, an deren beiden Enden jeweils ein Stützhebel 6 starr befestigt ist, welche mit ihrem anderen Ende an einer Rückenlehne 7 des Sitzmöbels etwa in Lendenhöhe an der Stelle 8 angelenkt sind. Sitz 4 und Lehne 7 bestehen aus einer einstückig hergestellten Kunststoffschale und sind durch ein im Querschnitt fast ebenes Mittel- oder Zwischenteil 9 miteinander gelenkig bzw. flexibel verbunden. Im Bereich der vorderen linken Ecke ist unterhalb des Sitzes 4 ein Handbetätigungshebel 10 gezeigt, der an einem aus dem Lagerrohr 3 herausragenden Betätigungsrohr 16 befestigt ist und mit dem die anhand der Fig. 3,4 und 5 beschriebene Einrichtung zur Arretierung des Sitzes in der steilen Stellung nach Fig. 1 betätigt wird. Bei hochgeschwenktem Hebel 10 gemäß Fig. 1 soll die Lehne arretiert, bei niedergeschwenktem Hebel gemäß Fig. 2 entarretiert sein.

Fig. 3 zeigt in einer Ansicht von unten das kastenförmige Gehäuseteil 2, welches mit einer hülsenartigen Abstützung 11 auf ein entsprechendes Gegenstück der Säule 1 gesetzt wird. An seinem hinteren Rand ist das Gehäuseteil 2 mit Lagern 12 für die Stützwelle 5 versehen, die beidseits der Abstützung 11 je einen radial nach unten abragenden Nocken 13, 14 trägt.

An einer Vorderwand 21 des kastenförmigen Gehäuseteiles 2 ist das Lagerrohr 3 angebracht, in welchem das Betätigungsrohr 16 gelagert ist. Das Lagerrohr 3 ist im Bereich des Gehäuseteils 2 mit einem in Umfangrichtung sich erstreckenden Langloch 17 versehen, welches von einem Stift 18 durchsetzt ist, der fest mit dem Betätigungsrohr 16 verbunden ist. An den Stift 18 ist ein Übertragungsglied 19 in Form eines steifen Drahtstückes angeschlossen, welches die mittels des Handhebels 10 auszuführende Bewegung an einen Sperrhebel 20 der Arretiereinrichtung überträgt. Anstelle eines steifen Drahtstückes könnte auch ein Bowdenzug vorgesehen werden.

In dem kastenförmigen Gehäuseteil 2 ist eine zu seiner Vorderwand 21 parallele Zwischenwand 22 angeordnet, deren Abstand zur Vorderwand 21 mittels einer schematisch angedeuteten Spreizvorrichtung 23 verstellt werden kann. Die Zwischenwand 22 ist von zwei Steuerstangen 24, 25 durchsetzt, die vorne einen Gelenkgabelkopf 26, 27 tragen, an welchen die Nocken 13, 14 über Bolzen 28, 29 angelenkt sind. Die Gabelköpfe 26,' 27 besitzen jeweils eine Scheibe, zwischen der und der Wand 22 jeweils eine die Steuerstange 24 bzw. 25 umschließende Schraubendruckfeder 30, 31 eingespannt ist. Mittels der Spreizvorrichtung 23 kann die Vorspannung der Federn eingestellt werden. Die Gabelköpfe 26, 27 tragen ferner jeweils ein Anschlagstück 32, 33, deren Anschlagfläche nach vorne hin, d.h. zum vorderen Lagerrohr 3 hin, liegt.

Am Boden des kastenförmigen Gehäuseteiles 2 ist ein Lager 34 für einen parallel zum Lagerrohr 3 und der Welle 5 gerichteten Bolzen 35 ausgebildet, auf dessen beiden, frei herausragenden Enden ein in Draufsicht etwa H-förmiger gelagert ist, dessen freie Schenkel als Sperrarme 36, 37 vor die Anschlagstücke 32, 33 mittels des Betätigungsgriffes 10 schwenkbar bzw. von diesen Anschlagstücken 32, 33 wegschwenkbar sind. Das Übertragungsglied 19 greift hierbei an einem etwa senkrecht zum Bolzen 35 gerichteten, in deutlichem Abstand vom Bolzen 35 am Sperrhebel 20 angebrachten Stift 38 an. Wie aus Fig. 5 ersichtlich ist, können die Gelenkgabelköpfe 26, 27 für die Anlenkbolzen 28, 29 der Nocken 13, 14 und das Lager 34 für den Bolzen 35 auch jeweils als offenes Lagermaul 26' bzw. 34' ausgebildet sein.

Zur Sicherung der beiden Endstellungen des Betätigungshebels 10 bzw. der Gesamtarretiervorrichtung dient die in Fig. 3 schematisch skizzierte und in Fig. 4 in vergrößertem Maßstab dargestellte haarnadelartig gebogene Blattfeder 39, die mit ihrem Rückenschenke140 im Bereich des Loches 41 an die Vorderwand 21 des Gebäuseteils 2 befestigt wird, so daß sie mit ihren beiden Federschenkeln 42, 43 den Stift 18 zwischen sich einfaßt. Die beiden Schenkel 42,43 sind in ihrem mittleren Bereich nahe aneinander herangebogen und bilden hier eine Rastschwelle 44, die der Stift 18 beim Wechsel zwischen seinen beiden Endstellungen überwinden muß.

Wie in Fig. 3 noch gestrichelt angedeutet ist, können die beiden Gabelköpfe 26, 27 über eine die Abstützung 11 umgehende Brücke 45 starr miteinander verbunden sein, wodurch eine symmetrische Kräfteverteilung in besonders hohem Maße sichergestellt und Biegemomenten und Verkantungen vorgebeugt wird.

Die Arretiereinrichtung kann wie Fig. 3 zeigt, sehr kompakt und raumsparend ausgebildet und untergebracht werden, so daß auch noch weitere Einrichtungen wie beispielsweise die Spreizeinrichtung 23 oder ein weiteres Betätigungsrohr 46 mit Gestänge 47 für eine Höhenverstellung des Sitzes in dem kastenförmigen Gehäuseteil 2 untergebracht werden können.

Während beim Ausführungsbeispiel nach den Fig. 1 bis 5 die Federn 30, 31, welche die Rückenlehne im Sinne einer Steilstellung belasten, unterhalb des Sitzes im Gehäuse 2 angeordnet sind, sind beim Ausführungsbeispiel nach den Fig. 6 bis 9 abgewinkelte Armlehnen 48 vorgesehen, die in ihrem Krümmungsbereich 49 federnd ausgebildet sind und die Rückenlehne bei unbelastetem Zustand in der steilen Stellung nach Fig. 6 halten. Die Armlehnen Welle 50 verbunden, die das Lagerrohr 3, bzw. die vom Lagerrohr 3 aufgenommenen Betätigungsrohre 16 und 46 durchsetzt und eine synchrone Bewegung beider Armlehnen sicherstellt. Zur Arretierung der Rückenlehne dient hier ein ebenfalls an der Unterseite des Gehäuseteiles 2 um einen Bolzen 35 schwenkbar gelagerter, V-förmiger Sperrhebet 51, der in der gleichen Weise wie beim ersten Ausführungsbeispiel über ein Übertragungsglied 19 vom Handbetätigungshebel 10 aus verschwenkbar ist und mit seinen Sperrarmen 52, 53 unmittelbar vor die Nocken 13, 14 geschwenkt wird.

## Patentansprüche

1. Arbeits-Sitzmöbel mit einem Sitz (4), mit einer gelenkig oder flexibel mit dem Sitz verbundenen Rückenlehne (7), mit einer die Rückenlehne im Sinne einer Steilstellung belastenden Feder, und mit einem Untergestell (1), in welchem ein horizontales, vorderes Lagerrohrz (3), auf welchem der Sitz (4) im Bereich seiner Vorderkante gelenkig abgestützt ist, und eine hintere, mit Abstand unterhalb des Sitzes liegende, horizontale Stützwelle (5) gelagert sind mit der mindestens ein die Rückenlehne (7) etwa in Lendenhöhe gelenkig abstützender Stützhebel (6) starr verbunden ist und die mindestens einen radial abragenden Nocken (13, 14) aufweist, dadurch gekennzeichnet, daß am Untergestell (1) ein Sperrhebel (20) angelenkt ist, der durch ein Übertragungsglied (19) an ein das vordere Lagerrohr (3) durchsetzendes, durch einen Betätigungshebel (10) drehbares Betätigungsrohr (16) angelenkt ist und als Sperre in die Bewegungsbahn des Nockens (13, 14) schwenkbar ist.

2. Sitzmöbel nach Anspruch 1 dadurch gekennzeichnet, daß der Sperrhebel (20) mittig an einem kastenförmigen Gehäuseteil (2) des Untergestelles (1) gelagert ist und zwei, jeweils auf einen der Nocken (13,14) ausgerichtete Sperrarme (36, 37) besitzt, welche eine fußseitige, säulenförmige Abstützeinrichtung (11) des Gehäuseteiles (2) zwischen sich einfassen.

3. Sitzmöbel nach den Ansprüchen 1 und 2, dadurch gekennzeichnet, daß das Lagerrohr (3) mit einem in Umfangsrichtung verlaufenden Langloch (17) für den Durchtritt eines radial vom Betätigungsrohr (16) abragenden Stiftes (18) versehen ist, an welchem das Übertragungsglied (19) angelenkt ist.

4. Sitzmöbel nach Anspruch 3, dadurch gekennzeichnet, daß das Übertragungsglied (19)' aus einem steifen Drahtstück oder einem Bowdenzug besteht.

5. Sitzmöbel nach den Ansprüchen 3 oder 4, dadurch gekennzeichnet, daß der Stift (18) innerhalb einer etwa haarnadelartig gebogenen Blattfeder (39) verschwenkbar ist, deren Rückenschenkel (40) an dem kastenförmigen Gehäuseteil (2) befestigt ist und die eine zwischen den beiden Endstellungen des Stiftes (18) liegende Rastschwelle (44) aufweist.

6. Sitzmöbel nach Anspruch 2, dadurch gekennzeichnet, daß die Stützwelle (5) zwei parallele, nach unten abragende Nocken (13, 14) aufweist, die jeweils an einen Gabelkopf (26, 27) einer von einer Schraubendruckfeder (30, 31) umschlossenen Steuerstange (24, 25) angelenkt sind, und daß die beiden Gabelköpfe (26, 27) starr mit einer die fußseitige Abstützeinrichtung (11) umgehenden Brücke (45) verbunden sind.

## Claims

1. Seating furniture for work with a seat (4) with a backrest (7) connected jointedly or flexibly with the seat, with a spring loading the backrest in the sense of a steep position, and with a lower frame (1) in which a horizontal, front bearing pipe (3), on which the seat (4) is supported jointedly in the area of its front edge, and a hind, horizontal bearing shaft (5) lying at a distance below the seat, are mounted, with which at least a supporting lever (6) supporting the backrest jointedly approximately at the level of the lumbar is connected rigidly and which has at least one radially protruding cam (13, 14), characterized in that at the lowerframe (1) a locking lever (20) has been articulated which is attached jointedly by a transfer member (19) to a rotatable operating pipe (16) by an operating lever (10) penetrating the forward bearing pipe (3) and which is swivelable as a lock into the path of movement of the cam (13, 14).

2. Seating furniture as in claim 1, characterized in that the locking lever (20) is mounted centrally on a boxshaped housing part (2) of the lower frame (1) and has two locking arms (36, 37) aligned in relation to one of the cams (13, 14) which locking arms enclose between themselves a columnshaped supporting arrangement (11) on the side of the foot of the housing part (2).

3. Seating furniture as in claims 1 and 2, characterized in that the bearing pipe (3) is provided with an elongated hole (17) running in the direction of the periphery for the passage of a peg (18) protruding radially from the operating pipe (16) to which peg the transfer member (19) has been articulated.

4. Seating furniture as in claim 3, characterized in that the transfer member (19) consists of a stiff piece of wire or a Bowden pull wire.

5. Seating furniture as in claim 3 or 4, characterized in that the peg (18) is swivelable inside of a leaf spring (39) bent approximately in the manner of a hair needle, the back legs (40) of which are attached to the boxshaped housing part (2) and which has a stop sill (44) lying between the two terminal positions of the peg (18).

6. Seating furniture as in claim 2, characterized in that the bearing shaft (5) has two parallel cams (13, 14) protruding downwards which are always attached jointedly to a fork head (26, 27) of a control rod (24, 25) enclosed by a screw pressure spring (30,31) and in that the two fork heads (26, 27) are connected rigidly with a bridge (45) bypassing the supporting arrangement (11) on the side of the foot.

## Revendications

1. Siège de travail, comprenant une assise (4), un dossier relié à l'assise de manière articulée ou flexible, un ressort rappelant le dossier dans le sens d'une position redressée et un socle (1) dans lequel sont montés un tube-palier (3) avant, horizontal, sur lequel s'appuie l'assise (4) au voisinage de son bord avant, et un arbre d'appui (5) horizontal, arrière, situé à une certaine distance au-dessous de l'assise, et avec lequel est rigidement relié au moins un levier d'appui (6) supportant le dossier (7) de manière articulée, à peu près dans le région des reins, et étant muni d'au moins un ergot (13,14) faisant saillie radialement, caractérisé par le fait qu'au socle (1) est articulé un levier de blocage (20) qui, par l'intermédiaire d'un organe de transmission (19), est articulé sur un tube de commande (16) traversant le tube-palier avant (3) et que peut faire tourner un levier de manoeuvre (10), et qui, en tant qu'élément de blocage, peut être amené par pivotement sur la trajectoire de déplacement de l'ergot (13, 14).

2. Siège selon la revendication 1, caractérisé par le fait que le levier de blocage (20) est monté, centré sur une partie de bâti (2), en forme de caisson, du socle (1) et possède deux bras de blocage (36, 37) dirigés respectivement chacun vers un des ergots (13, 14), et qui entourent entre eux un moyen en forme de colonne d'appui (11) côté base, de la partie de bâti.

3. Siège selon les revendications 1 et 2, caractérisé par le fait que le tube-palier (3) est muni d'un trou oblong (17) s'étendant périphériquement, pour le passage d'une cheville (18) faisant saillie radialement du tube de commande (16) et sur laquelle est articulé l'organe de transmission (19).

4. Siège selon la revendication 3, caractérisé par le fait que l'organe de transmission (19) est constitué par un morceau de fil raide ou un câble Bowden.

5. Siège selon les revendications 3 ou 4, caractérisé par le fait que la cheville (18) est montée pivotante à l'intérieur d'un ressort-lame (39), plié à peu près en forme d'épingle à cheveux, dont la branche arrière (40) est fixée à la partie de bâti (2) en forme de caisson et qui présente un gonflement d'arrêt (44) situé entre les deux positions extrêmes de la cheville (18).

6. Siège selon la revendication 2, caractérisé par le fait que l'arbre d'appui (5) comporte deux ergots (13, 14) parallèles, en saillie vers le bas, qui sont articulés chacun, respectivement, à une fourchette (26, 27) d'une tige de commande (24, 25) entourée d'un ressort hélicoïdal (30, 31) et les deux fourchettes (26, 27) sont reliées rigidement par un pont (45) entourant le moyen d'appui (11) côté base.
